# EUROPÄISCHE PATENTSCHRIFT

(11) **EP 1 976 704 B1**
(45) Veröffentlichungstag und Bekanntmachung des Hinweises auf die Patenterteilung: **24.10.2012**
(21) Anmeldenummer: 07722749.4
(22) Anmeldetag: 09.01.2007
(51) Int. Cl.: B41J 11/00, B41F 23/04

(54) **DRUCKER MIT EINEM BELICHTUNGSKOPF**
PRINTER COMPRISING AN EXPOSURE HEAD
IMPRIMANTE DOTÉE D'UNE TÊTE D'EXPOSITION

(30) Priorität: 20.01.2006 DE 102006003057
(43) Veröffentlichungstag der Anmeldung: 08.10.2008
(62) Teilanmeldung aus: 09007261.2
(73) Patentinhaber: Phoenix Contact GmbH & Co. KG, 32825 Blomberg (DE)
(72) Erfinder: SCHIERHOLZ, Albrecht, 32816 Schieder Schwalenberg (DE); STELLMACH, Dieter, 78073 Bad Dürrheim (DE)
(86) Internationale Anmeldenummer: PCT/EP2007/000113
(87) Internationale Veröffentlichungsnummer: WO 2007/087958

(56) Entgegenhaltungen:
- EP-A- 0 134 591
- EP-A1- 1 520 718
- WO-A-98/54525
- FR-A- 2 334 966
- GB-A- 2 280 947
- US-A1- 2002 101 491
- US-B1- 6 649 921

## Beschreibung

Die Erfindung betrifft einen Drucker gemäß dem Oberbegriff des Anspruchs 1, insbesondere einen Serialdrucker, mit einem Belichtungskopf zur Belichtung von Druckbildern mit lichtaushärtender Tinte.

Serialdrucker bzw. Zeilendrucker sind Drucker, die Zeichen für Zeichen nacheinander innerhalb einer Zeile drucken. Sie sind kostengünstig herzustellen, zuverlässig im Betrieb und klein in den Abmessungen, so dass sie sich als Auftischgeräte eignen.
Drucker dieser Art sind als Typendrucker, Nadeldrucker oder als Tintendrucker weit verbreitet. Wird in einem Tintendrucker lichthärtende Tinte verwendet, dann ist zusätzlich zum Druckkopf ein auf einen Schlitten geführter Belichtungskopf erforderlich, der das Druckbild nach dem Drucken mit hoher Strahlungsintensität belichtet und damit aushärtet.

Zur Erzielung hoher Strahlungsintensitäten ist es bei Bogenoffset-Druckmaschinen bekannt, Belichtungsköpfe mit Quecksilberdampflampen zu verwenden, die bei Betrieb Temperaturen von ca. 900°C erreichen. Derartige Belichtungsköpfe sind jedoch wegen ihrer großen Abmessungen von und der installierten großen elektrischen Leistung nicht für den Einsatz in Auftischgeräten geeignet. Die Ableitung der entstehenden Wärmemenge, die oft im Kilowattbereich liegt, würde bei Auftischgeräten zu unüberwindliche Schwierigkeiten führen. Teilweise werden flüssigkeitsgekühlte Belichtungsköpfe bei Bogenoffset-Druckmaschinen verwendet, die Kühlaggregate erfordern, deren Abmessungen allein die eines Auftischgerätes bei weitem übertreffen.

Auch bei Großplotteranlagen, die mit mehreren Druckköpfen auf einem Schlitten mehrere Zeilen eines Druckbildes gleichzeitig erzeugen, ist der Einsatz von Belichtungsköpfen bekannt. Sie werden mit Luft gekühlt und sind wegen ihrer großen Abmessungen von und ihrer großen elektrischen Verlustleistung nicht für Auftischgeräte geeignet. Ihre starken Lüfter erzeugen Lärm, der den zulässigen Lärmpegel von Auftischgeräten für Büroanwendungen weit überschreitet. Dieser Lärm gelangt ungedämpft direkt in die Umgebung, da die Großplotteranlagen ohne ein Gehäuse ausgestattet sind. Bei Montage eines Gehäuses besteht die Gefahr, dass sich die Wärmeenergie im Gehäuse staut und thermische Schäden verursacht. Außerdem sind die Belichtungsköpfen mit ihren zur Strahlenleitung eingesetzten Reflektoren uneffektiv für die Anforderungen eines Seriendruckers gestaltet, da sie lange gestreckte röhrenähnliche Lampen verwenden.

Aus der FR 2 234 966 A ist ein Belichtungskopf bekannt, in dem eine von Reflektoren zumindest teilweise umgebene Lampe angeordnet ist, wobei elliptische sowie ebene Reflektoren vorgesehen sind, die die von der Lampe emittierte Strahlung auf eine mit lichtaushärtender Tinte bedruckbare Druckbildebene leiten.

Aus der EP 1 520 718 Al ist ein "inkjet recording apparatus" bekannt, mit einem Belichtungskopf zur Belichtung von Druckbildern und einem Belichtungskopfgehäuse, in dem eine von Reflektoren zumindest teilweise umgebene Lampe angeordnet ist, die bei Betrieb Strahlung emittiert, welche durch die Reflektoren auf eine mit lichtaushärtender Tinte bedruckbare Druckbildebene geleitet wird, wobei elliptische Reflektoren sowie ebene Reflektoren in dem Belichtungskopfgehäuse montiert sind und die ebenen Reflektoren auf einander gegenüberliegenden Seitenwänden des Belichtungskopfgehäuses angeordnet sind.

Aus der US 6 649 921 B1 ist bekannt eine Lampe zumindest teilweise umgeben von Reflektoren anzuordnen, wobei die Lampe bei Betrieb Strahlung emittiert, wobei elliptische Reflektoren sowie ebene Reflektoren vorgesehen sind und die ebenen Reflektoren auf einander gegenüberliegenden Seitenwänden des Belichtungskopfgehäuses angeordnet sind.

Der Erfindung liegt ausgehend von diesem Technikstand daher die Aufgabe zugrunde, einen Drucker mit einem Belichtungskopf zur Aushärtung von lichthärtender Tinte zu offenbaren, der als Auftischgerät für Büroanwendungen geeignet ist und bei dem der fokussierte Strahlbereich am Rand in Druckzeilenrichtung in der Fokusebene verstärkt wird.

Diese Aufgabe wird erfindungsgemäß durch einen Drucker mit den Merkmalen des Anspruchs 1 gelöst.

Der erfindungsgemäße Drucker weist einen Belichtungskopf zur Belichtung von Druckbildern mit einem Belichtungskopfgehäuse auf, in dem eine von Reflektoren zumindest teilweise umgebene Lampe angeordnet ist, die bei Betrieb Strahlung emittiert, welche durch die Reflektoren auf eine mit lichtaushärtender Tinte bedruckbare Druckbildebene geleitet wird. Damit derartige Drucker als Auftischdrucker verwendet werden können, ist es wichtig, dass die von der Lampe auf die Druckbildebene emittierte Strahlung in ihrer Intensität groß genug ist, um die Tinte auszuhärten und dass die von der Lampe des Belichtungskopfs ausgesendete Verlustwärme mit einem in einen Auftischdrucker integrierbaren Kühler aus dem Belichtungskopf und aus dem Drucker bspw. in die Umgebung abgeführt werden kann.

Diese Vorteile werden erfindungsgemäß durch eine Anordnung von elliptischen Reflektoren sowie ebenen Reflektoren in dem Belichtungskopfgehäuse erreicht.

Denn durch die Kombination der geometrisch unterschiedlichen Reflektoren wird ein weit aus größerer Teil der von der Lampe in alle Richtungen emittierte Strahlung auf die Druckbildebene geleitet als allein durch elliptische Reflektoren. Dies geschieht einerseits dadurch, dass die ebenen Reflektoren auf einander gegenüberliegenden Seitenwänden des Belichtungskopfgehäuses angeordnet und als Kreuzreflektoren ausgebildet sind.

Hierdurch wird der typischerweise gegenüber den Mittenbereich mit einer geringeren Strahlungsintensität ausgebildete Randbereich von der Druckbildebene intensiver bestrahlt.

Dabei sind die Reflektionsflächen der Kreuzreflektoren so gegen die Hauptstrahlrichtung der Lampe geneigt, dass der fokussierte Strahlbereich am Rand in Druckzeilenrichtung durch die reflektierte Abbildung der Lampe in der Fokusebene verstärkt wird.

Um den Randbereich des beleuchteten Druckbildabschnitts noch zu vergrößern, ist vorgesehen, dass die Kreuzreflektoren, von der Lampe in Richtung der Druckbildebene betrachtet, trichterartig auseinander laufen. Durch die Vergrößerung des beleuchteten Druckbildabschnitts wird die zur Aushärtung der Tinte benötigte Verweilzeit verringert. Deshalb kann die Druckgeschwindigkeit des Druckers erhöht werden.

Zur Erhöhung der Strahlungsintensität ist es auch möglich, dass die ebenen Reflektoren auf der zu der Druckbildebene gegenüberliegenden Seite der Lampe angeordnet und als Reflektorelemente ausgebildet sind.

Durch diese Reflektorelemente wird die von der Lampe in zur Druckbildebene entgegengesetzter Richtung emittierte Strahlung auf die Druckbildebene geleitet. Hierdurch wird neben der Erhöhung der Strahlungsintensität auf der Druckbildebene erreicht, dass die Erwärmung des Belichtungskopfgehäuses durch die Strahlung der Lampe verringert wird.

Gemäß einer weiteren Ausführungsform ist bevorzugt, dass der Drucker einen Belichtungskopf zur Belichtung von Druckbildern und einen Belichtungskopfgehäuse aufweist, in dem eine von Reflektoren zumindest teilweise umgebene Lampe angeordnet ist, die bei Betrieb Strahlung emittiert, welche durch die Reflektoren auf eine mit lichtaushärtender Tinte bedruckbaren Druckbildebene geleitet wird. Bei diesem Drucker ist erfindungsgemäß vorgesehen, dass eine Gebläseeinheit über mindestens einen Luftleitkanal mit dem Belichtungskopf verbunden ist, wobei der Luftleitkanal in einen Kühlluftraum zwischen den Reflektoren und den Seitenwänden des Belichtungskopfgehäuses mündet.

Durch diesen Aufbau befindet sich der Leuchtkörper der Lampe in einem von den Reflektoren isolierten Innenraum. Dadurch wird ein optimaler Betriebszustand der Lampe erreicht, was sich auf die Lebensdauer positiv auswirkt. Zusätzlich wird eine intensive Kühlung des Beleuchtungskopfes auf kleinsten Raum erreicht.

Nach einer weiteren Ausführung der Erfindung ist die Lampe in dem Belichtungskopfgehäuse über mindestens eine Lampenfassung befestigt, wobei die Lampenfassung in den Luftleitkanal ragt. Hierdurch wird die Lampenfassung effektiv im Luftstrom gekühlt und die Wärmeableitung auf das Belichtungskopfgehäuse wirksam reduziert. Diese Luftführung ist besonders bei Verwendung einer Quecksilberdampflampe mit Betriebstemperaturen von ca. 900°C wichtig, um zu verhindern, dass das Belichtungskopfgehäuse thermisch geschädigt wird.

Zur Abführung von aufgeheizter Luft bzw. der Verlustwärme aus dem Belichtungskopf ist ein mit dem Belichtungskopf verbundener Abluftkanal mit einer Eingangs- und Ausgangsöffnung vorgesehen. Zweckmäßiger Weise ist vorgesehen, dass die Eingangsöffnung des Abluftkanals zwischen den Seitenwänden des Belichtungskopfgehäuses und den Reflektoren angeordnet ist. Eine besonders vorteilhafte Weiterbildung der Erfindung sieht vor, dass im Druckergehäuse eine Ausblasöffnung zur Abführung von aufgeheizter Abluft vorgesehen ist, welche vorzugsweise korrespondierend zu der Ausgangsöffnung des Luftkanals von dem Belichtungskopfgehäuse angeordnet ist. Hierdurch wird erreicht, dass die im Belichtungskopfgehäuse von seiner Lampe in ihrem Betrieb produzierte Verlustwärme über ein Kühlmedium wie Luft bspw. in die Umgebung transportiert werden kann.

Die Erfindung wird nachstehend anhand eines Ausführungsbeispiels unter Bezugnahme auf die Zeichnung näher erläutert.

Es zeigen
- Fig. 1: ein Ausführungsbeispiel des Belichtungskopfes in perspektivischer Ansicht,
- Fig. 2: eine perspektivische Ansicht auf die Lichtaustrittsseite des Belichtungskopfes,
- Fig. 3: einen Querschnitt durch den Belichtungskopf mit seiner Strahlenführung und seiner Kühlluftführung,
- Fig. 3A: einen projizierten Querschnitt des Belichtungskopfes der Fig.3,
- Fig. 4: einen Querschnitt durch den Belichtungskopf mit der Kühlluftführung und einem Teil der reflektierten Strahlung, und

Fig. 4A den Ellipsenträger in 2 Ansichten.

Die Erfindung betrifft einen Drucker, vorzugsweise einen Serialdrucker mit einem Druckergehäuse, in dem ein Belichtungskopf montiert ist. Der Belichtungskopf ist das wesentliche Bauteil der Erfindung. Deshalb zeigen die Figuren lediglich den Belichtungskopf und nicht den Drucker.

Gemäß der perspektivischen Ansicht nach Fig.1 umfasst der Belichtungskopf ein Belichtungskopfgehäuse mit Winkelstücken (1, 2). Auf die Winkelstücke (1, 2) sind eine Leiterplatte (3) mit Stecker (4) und ein als Gebläseeinheit ausgebildeter Ventilator (10) mit Filter (5) aufgesetzt. Seitlich an die beiden Winkelstücke (1, 2) sind identische Abluftkanäle (6, 7) angebracht, die entfernbare Segmente (8, 9) aufweisen. Durch wechselseitiges Entfernen der Segmente (8, 9) in den Abluftkanälen (6, 7) entstehen Ausgangsöffnungen, durch die in dem Belichtungskopf aufgeheizte Abluft (44) gezielt einseitig aus dem Belichtungskopfgehäuse geblasen werden kann.
Wenigstens eine dieser Ausgangsöffnungen steht in Strömungsverbindung mit einer korrespondierend in dem Druckergehäuse vorgesehener Ausblasöffnung, um die aufgeheizte Abluft aus dem Drucker, bspw. in die Umgebung, zu befördern.
In dem Druckergehäuse sind als Führungsmittel für den Belichtungskopf und einen Druckerkopf mit lichthärtender Tinte Schlitten oder Schienen montiert, über die der Belichtungskopf und der Druckerkopf beim Druckvorgang des Druckers, über einen Antrieb gesteuert, traversierend zwischen zwei seitlichen Endstellungen bewegt wird. Um eine gute Schalldämpfung durch das Druckergehäuse zu erreichen und dennoch die erhitzte Abluft abführen zu können, weist das Druckergehäuse lediglich eine Ausblasöffnung auf. Die Ausblasöffnung des Druckergehäuses und die Ausgangsöffnung des Abluftkanals (6, 7) sind derart zueinander angeordnet, dass die Öffnungen in einer Endstellung des Belichtungskopfes in Strömungsverbindung stehen. In dieser Stellung wird der Belichtungskopf beim Drucken kurz gestoppt und die erhitzte Abluft aus dem Druckergehäuse geblasen.

Gemäß der perspektivischen Ansicht auf die Lichtaustrittsseite des Belichtungskopfes in Fig. 2 enthält der Belichtungskopf zusätzlich elliptische Reflektoren (11, 12) sowie Kreuzreflektoren (13, 14). Die Lichtaustrittsöffnung wird durch eine Glasscheibe (15) abgedeckt, die von den Federelementen (16, 17) im Strahlenschatten liegend gesichert wird.
Eine Lampe (18) des Belichtungskopfes ist in dieser Ansicht nicht gezeigt.

Gemäß Fig. 3 und Fig. 3A wird das Belichtungskopfgehäuse im Wesentlichen durch die zwei gleichartigen Winkelstücke (1, 2) gebildet, die miteinander fest verbunden sind. In den durch die Winkelstücke (1, 2) gebildeten Innenraum werden mit einem Abstand (19) zwei Ellipsenträger (20, 21) eingesetzt, die je zwei ellipsenförmig verlaufende Aussparungen (22, 23) enthalten.
In diese Aussparungen (22, 23) werden die elliptischen Reflektoren (11, 12) von der Lichtaustrittsseite her eingeschoben. Da die Aussparungen (22, 23) nur geringfügig breiter sind als die Dicke der elliptischen Reflektoren (11, 12), besitzen diese nach der Montage die exakte berechnete geometrische Form an ihrer Reflektoroberfläche.
Zur Halterung und zur Stromzuführung sind an mit 24 und 25 bezeichneten abgewinkelten Innenlappen der Winkelstücke (1, 2) beidseitig Lampenfassungen (26, 27) angebracht. Oberhalb der Lampe (18) befindet sich ein Schutzschild (28), das die Streustrahlung der Lampen (18) nach oben hin abschirmt und zusätzlich die beiden Innenlappen (24,25) der Winkelstücke (1, 2) gegen Kräfte von Fassungsfedern (29, 30) stabilisiert.
Oberhalb der Winkelstücke (1,2) ist die Leiterplatte (3) mit dem Stecker (4) zur elektrischen Versorgung des Belichtungskopfes vorgesehen, die von dem Ventilator (10) mit dem vorgeschalteten Luftfilter (5) abgedeckt wird.
Die Lichtaustrittsöffnung des Belichtungskopfes ist mit der Glasscheibe (15) gegen Verschmutzung und Beschädigung abgedeckt. Die Glasscheibe (15) wird mit Federelementen (16, 17) gehalten, die im Strahlungsschatten hinter einer gebildeten Abwinklung (31, 32) der elliptischen Reflektoren (1, 2) eingerastet sind. Dadurch wird ein Ausglühen der Federelemente im direkten Strahlengang vermieden.
Die Kühlluftführung im Belichtungskopf erfolgt dreidimensional und ist für eine Seite durch die gestrichelte Linie (44) dargestellt. Auf der anderen Seite erfolgt die Kühlluftführung spiegelbildlich.

Gemäß Fig. 4 und Fig. 4A strahlt die Lampe (18) an ihrem zylinderförmigen Mantel allseitig gleichmäßig Licht ab. Sie ist in einem ersten Brennpunkt (34) der elliptischen Reflektoren (11, 12) angeordnet. In einem zweiten Brennpunkt (35) befindet sich eine Druckbildebene (40) des Druckers.
Oberhalb der Lampe (18) weisen die Kreuzreflektoren (13, 14) einen als Reflektorelemente ausgebildeten Bereich (36, 37) auf. Dieser ist derart zur Hauptstrahlachse (38) geneigt, dass die reflektierte Strahlung (49) weitgehend an dem Leuchtkörper (39) der Lampe (18) vorbei gestrahlt wird, um diese nicht unnötig zu erhitzen und um die reflektierte Strahlung (49) zusätzlich zur Belichtung der Druckbildebene (40) zu nutzen.

Das von dem Leuchtkörper (39) der Lampe (18) radial abgestrahlte Licht wird durch die elliptischen Reflektoren (11, 12) in einem Bereich (45) der Druckbildebene (40) fokussiert und damit gegenüber der direkten Strahlung der Lampe (18) um ein Vielfaches verstärkt.

Gemäß Fig.3 ist dieser Bereich (45) mit höherer Bestrahlungsdichte in der Richtung der LängsAchse der Lampe (18) gemessen nur so lang, wie der Leuchtkörper (39) der Lampe (18).
Um das Druckbild mit möglichst hoher Druckgeschwindigkeit aushärten zu können, ist eine möglichst lange Belichtungszone mit entsprechender Belichtungsstärke in der Druckbildebene (40) in Druckrichtung vorteilhaft. Um dieses zu erreichen, sind die Kreuzreflektoren (13, 14) in dem Maße schräg zur Haupt-Strahlenrichtung (38) der Lampe (18) geneigt, dass die reflektierten Abbildungen (46) des Leuchtkörpers (39) durch die Kreuzreflektoren (13, 14) jeweils im Anschluss an den durch die elliptischen Reflektoren (11, 12) erzeugten Bereich (45) mit hoher Lichtintensität auf der Druckbildebene (40) abgebildet werden. Dadurch entsteht eine Zone (45, 46) hoher Strahlungsdichte, die sich über die gesamte Lichtaustrittsbreite des Belichtungskopfes erstreckt. Um den Aushärteprozess der Tinte nach dem Drucken zu beschleunigen und ein Verlaufen des Druckbildes zu vermeiden, ist die Druckbildebene nur 1 bis 2mm vom Beleuchtungskopf entfernt angeordnet.

Der Belichtungskopf und die Gebläseeinheit sind über einen Luftleitkanal miteinander verbunden, welcher entlang der mit 44 bezeichneten gestrichelten Linie geführt ist. Der Luftleitkanal ist an dem Leuchtkörper (39) der Lampe (18) vorbeigeführt, wobei die Lampenfassung (26, 27) in den Luftleitkanal ragt. Dieser mündet in einem Kühlluftraum (48) zwischen den Reflektoren (11,12,13,14) und den Seitenwänden des Belichtungskopfgehäuses und steht hierüber mit dem Abluftkanal (7, 8) in Strömungsverbindung.

### Bezugszeichenliste

- 1: Winkelstücke
- 2: Winkelstücke
- 3: Leiterplatte
- 4: Stecker
- 5: Filter
- 6: Abluftkanal
- 7: Abluftkanal
- 8: Entfernbares Segment
- 9: Entfernbares Segment
- 10: Ventilator
- 11: Ellipsenförmiger Reflektor
- 12: Ellipsenförmiger Reflektor
- 13: Kreuzreflektor
- 14: Kreuzreflektor
- 15: Glasscheibe
- 16: Blattfeder
- 17: Blattfeder
- 18: Lampe
- 19: Abstand
- 20: Ellipsenträger
- 21: Ellipsenträger
- 22: Ellipsenförmige Aussparung
- 23: Ellipsenförmige Aussparung
- 24: Abgewinkelter Innenlappen
- 25: Abgewinkelter Innenlappen
- 26: Lampenfassung
- 27: Lampenfassung
- 28: Schutzschild
- 29: Feder in Lampenfassung
- 30: Feder in Lampenfassung
- 31: Abwinkelung der Kreuzreflektoren
- 32: Abwinkelung der Kreuzreflektoren
- 34: Brennpunkt
- 35: Zweiter Brennpunkt
- 36: Reflektorelement
- 37: Reflektorelement
- 38: Hauptstrahlenrichtung der Lampe
- 39: Leuchtkörper
- 40: Druckbildebene
- 41: Lampenachse
- 42: Lampensockel
- 43: Lampensockel
- 44: Kühlluft
- 45: Bereich hoher Strahlungsdichte
- 46: Reflektierte Abbildung des Leuchtkörpers
- 47: Reflektorinnenraum
- 48: Kühlluftraum
- 49: Teil der reflektierten Strahlung
- 50: Ankerartige Aussparung im Schutzschild

## Patentansprüche

1. Drucker, insbesondere Serialdrucker, mit einem Belichtungskopf zur Belichtung von Druckbildern und einem Belichtungskopfgehäuse, in dem eine von Reflektoren (11, 12, 13, 14, 36, 37) zumindest teilweise umgebene Lampe (18) angeordnet ist, die bei Betrieb Strahlung emittiert, welche durch die Reflektoren (11, 12, 13, 14, 36, 37) auf eine mit lichtaushärtender Tinte bedruckbare Druckbildebene (40) geleitet wird, wobei elliptische Reflektoren (11, 12) sowie ebene Reflektoren (13, 14, 36, 37) in dem Belichtungskopfgehäuse montiert sind, die Lampe (18) in einem ersten Brennpunkt (34) der elliptischen Reflektoren (11, 12) positioniert ist und die elliptischen Reflektoren (11, 12), die Lampe (18) und die Druckbildebene (40) derart zueinander angeordnet sind, dass sich ein zweiter Brennpunkt (35) der elliptischen Reflektoren (11, 12) im Bereich der Druckbildebene (40) befindet,
**dadurch gekennzeichnet, dass**
die ebenen Reflektoren auf einander gegenüberliegenden Seitenwänden des Belichtungskopfgehäuses angeordnet und als Kreuzreflektoren (13, 14) ausgebildet sind, die zueinander in Bezug auf eine senkrecht auf der Druckbildebene (40) stehenden Ebene symmetrisch verlaufen, wobei die elliptischen Reflektoren (11, 12) eine Symmetrieebene aufweisen, die orthogonal zur Druckbildebene (40) und zur Symmetrieebene der Kreuzreflektoren (13, 14) ausgerichtet ist.

2. Drucker nach Anspruch 1, **dadurch gekennzeichnet, dass** die Kreuzreflektoren (13, 14) von der Lampe (18) in Richtung der Druckbildebene (40) zueinander geneigt verlaufen.

3. Drucker nach einem der vorstehenden Ansprüche, **dadurch gekennzeichnet, dass** die Kreuzreflektoren (13, 14), von der Lampe (18) in Richtung der Druckbildebene (40) betrachtet, trichterartig auseinander laufen.

4. Drucker nach einem der vorstehenden Ansprüche, **dadurch gekennzeichnet, dass** ebene Reflektorelemente (36, 37) auf der zu der Druckbildebene (40) gegenüberliegenden Seite der Lampe (18) angeordnet sind.

5. Drucker nach einem der vorstehenden Ansprüche, **dadurch gekennzeichnet, dass** die Lampe (18) als Quecksilberdampflampe mit röhrenförmiger Geometrie ausgebildet ist.

6. Drucker nach Anspruch 4, **dadurch gekennzeichnet, dass** die ebenen Reflektorelemente (36, 37) in Querrichtung der Lampe (18) geneigt angeordnet ist.

7. Drucker nach einem der Ansprüche 4 und 6, **dadurch gekennzeichnet, dass** sich die Reflektorelemente ausgehend von den elliptischen Reflektoren (11, 12) und/oder Kreuzreflektoren (13, 14) in Querrichtung der Lampe (18) erstrecken.

8. Drucker nach einem der vorstehenden Ansprüche, **dadurch gekennzeichnet, dass** eine Gebläseeinheit über mindestens einen Luftleitkanal mit dem Belichtungskopf verbunden ist, wobei der Luftleitkanal in einen Kühlluftraum (48) zwischen den Reflektoren (11, 12, 13, 14) und den Seitenwänden des Belichtungskopfgehäuses mündet.

9. Drucker nach Anspruch 8, **dadurch gekennzeichnet, dass** der Luftleitkanal an dem Leuchtkörper (39) der Lampe (18) vorbeigeführt ist.

10. Drucker nach Anspruch 9, **dadurch gekennzeichnet, dass** die Lampe (18) wenigstens eine Lampenfassung (26, 27) zur Befestigung im Belichtungskopf aufweist und die Lampenfassung (26, 27) in den Luftleitkanal ragt.

11. Drucker nach einem der Ansprüche 8 bis 10, **dadurch gekennzeichnet, dass** ein Abluftkanal (6, 7) mit einer Eingangs- und Ausgangsöffnung zur Abführung von aufgeheizter Luft mit dem Belichtungskopf verbunden ist.

12. Drucker nach Anspruch 11, **dadurch gekennzeichnet, dass** die Eingangsöffnung des Abluftkanals (6, 7) zwischen den Seitenwänden des Belichtungskopfgehäuses und den Reflektoren (11, 12, 13, 14) vorgesehen ist.

13. Drucker nach Anspruch 12, **dadurch gekennzeichnet, dass** ein Druckergehäuse vorgesehen ist und in dem Druckergehäuse eine zur Ausgangsöffnung korrespondierend angeordnete Ausblasöffnung zur Abführung von aufgeheizter Abluft vorgesehen ist.

14. Drucker nach Anspruch 13, **dadurch gekennzeichnet, dass** in dem Drucker Führungsmittel für traversierende Bewegungen des Belichtungskopfs vorgesehen sind, wobei die Ausgangsöffnung des Abluftkanals (6, 7) zur Ausblasöffnung des Druckergehäuses in einer Stellung des Belichtungskopfes korrespondierend angeordnet ist.

## Claims

1. A printer, in particular a serial printer, comprising an imaging head for imaging printed images and an imaging head housing in which a lamp (18) that is at least in part encompassed by reflectors (11, 12, 13, 14, 36, 37) is arranged that in operation emits radiation which by means of the reflectors (11, 12, 13, 14, 36, 37) is guided to a printable image plane (40) comprising light-curable ink, wherein elliptic reflectors (11, 12) and planar reflectors (13, 14, 36, 37) are installed in the imaging head housing, the lamp (18) is positioned in a first focal point (34) of the elliptic reflectors (11, 12), and the elliptic reflectors (11, 12), the lamp (18) and the printed image plane (40) are arranged relative to each other in such a manner that a second focal point (35) of the elliptic reflectors (11, 12) is situated in the region of the printed image plane (40),
**characterised in that**
the planar reflectors are arranged on opposite sidewalls of the imaging head housing and are designed as cross reflectors (13, 14) that relative to each other extend symmetrically on a plane that is arranged so as to be perpendicular to the printed image plane (40), wherein the elliptic reflectors (11, 12) comprise a symmetry plane that is arranged so as to be orthogonal to the printed image plane (40) and to the symmetry plane of the cross reflectors (13, 14).

2. The printer according to claim 1, **characterised in that** the cross reflectors (13, 14) extend from the lamp (18) in the direction of the printed image plane (40) so as to be inclined towards each other.

3. The printer according to one of the preceding claims, **characterised in that** the cross reflectors (13, 14) extend apart from each other in a funnel-shaped manner when viewed from the lamp (18) in the direction of the printed image plane (40).

4. The printer according to any one of the preceding claims, **characterised in that** planar reflector elements (36, 37) are arranged on the side of the lamp (18), which side is opposite the printed image plane (40).

5. The printer according to any one of the preceding claims, **characterised in that** the lamp (18) is designed as a mercury vapour lamp comprising a tubular geometry.

6. The printer according to claim 4, **characterised in that** the planar reflector elements (36, 37) are arranged so as to be inclined in cross direction of the lamp (18).

7. The printer according to one of claims 4 and 6, **characterised in that** starting from the elliptic reflectors (11, 12) and/or cross reflectors (13, 14), the reflector elements extend in cross direction of the lamp (18).

8. The printer according to any one of the preceding claims, **characterised in that** a blower unit is connected to the imaging head by way of at least one air duct, wherein the air duct leads to a cooling air space (48) between the reflectors (11, 12, 13, 14) and the sidewalls of the imaging head housing.

9. The printer according to claim 8, **characterised in that** the air duct leads past the luminary (39) of the lamp (18).

10. The printer according to claim 9, **characterised in that** the lamp (18) comprises at least one lamp socket (26, 27) for attachment in the imaging head, and **in that** the lamp socket (26, 27) projects into the air duct.

11. The printer according to any one of claims 8 to 10, **characterised in that** an air outlet duct (6, 7) comprising an inlet opening and outlet opening for removing heated air is connected to the imaging head.

12. The printer according to claim 11, **characterised in that** the inlet opening of the air outlet duct (6, 7) is provided between the sidewalls of the imaging head housing and the reflectors (11, 12, 13, 14).

13. The printer according to claim 12, **characterised in that** a printer housing is provided and in the printer housing a discharge opening for removing heated air is provided, which discharge opening is arranged so as to correspond to the outlet opening.

14. The printer according to claim 13, **characterised in that**, in the printer, guidance means for traversing movements of the imaging head are provided, wherein the outlet opening of the air outlet duct (6, 7) to the discharge opening of the printer housing is arranged so as to correspond to a position of the imaging head.

## Revendications

1. Imprimante, en particulier une imprimante série, avec une tête d'éclairage pour l'éclairage d'images à imprimer et un boîtier de tête d'éclairage, dans lequel est installé une lampe (18) au moins partiellement entourée de réflecteurs (11, 12, 13, 14, 36, 37), qui, pendant le fonctionnement, émet un rayonnement dirigé par les réflecteurs (11, 12, 13, 14, 36, 37) sur un plan d'image à imprimer (40) imprimable avec une encre durcissant à la lumière, dans laquelle des réflecteurs elliptiques (11, 12) ainsi que des réflecteurs plans (13, 14, 36, 37) sont montés dans le boîtier de tête d'éclairage, la lampe (18) est positionnée sur un premier point focal (34) des réflecteurs elliptiques (11, 12), et les réflecteurs elliptiques (11, 12), la lampe (18) et le plan d'image à imprimer (40) sont agencés les uns par rapport aux autres de telle sorte qu'un deuxième point focal (35) des réflecteurs elliptiques (11, 12) se trouve dans la région du plan d'image à imprimer (40),
**caractérisée en ce que**
les réflecteurs plans sont montés sur des parois latérales opposées du boîtier de tête d'éclairage et sont conçus comme des réflecteurs en croix (13, 14) s'étendant symétriquement par rapport à un plan vertical au plan d'image à imprimer (40), les réflecteurs elliptiques (11, 12) présentant un plan de symétrie orienté orthogonalement par rapport au plan d'image à imprimer (40) et au plan de symétrie des réflecteurs en croix (13, 14).

2. Imprimante selon la revendication 1, **caractérisée en ce que** les réflecteurs en croix (13, 14) s'étendent en s'inclinant l'un vers l'autre à partir de la lampe (18), en direction du plan d'image à imprimer (40).

3. Imprimante selon l'une des revendications précédentes, **caractérisée en ce que** les réflecteurs en croix (13, 14) s'écartent en entonnoir à partir de la lampe (18), vus dans la direction du plan d'image à imprimer (40).

4. Imprimante selon l'une des revendications précédentes, **caractérisée en ce que** des éléments de réflecteur plans (36, 37) sont agencés du côté de la lampe (18) qui est opposé au plan d'image à imprimer (40).

5. Imprimante selon l'une des revendications précédentes, **caractérisée en ce que** la lampe (18) est conçue comme une lampe à vapeur de mercure, avec une géométrie tubulaire.

6. Imprimante selon la revendication 4, **caractérisée en ce que** les éléments de réflecteur plans (36, 37) sont disposés inclinés dans le sens transversal de la lampe (18).

7. Imprimante selon l'une des revendications 4 et 6, **caractérisée en ce que** les éléments de réflecteur s'étendent dans le sens transversal de la lampe (18), à partir des réflecteurs elliptiques (11, 12) et/ou des réflecteurs en croix (13, 14).

8. Imprimante selon l'une des revendications précédentes, **caractérisée en ce qu'**une unité de ventilation est reliée à la tête d'éclairage par le biais d'au moins un canal de conduite d'air, où le canal de conduite d'air débouche dans une chambre à air de refroidissement (48) entre les réflecteurs (11, 12, 13, 14) et les parois latérales du boîtier de tête d'éclairage.

9. Imprimante selon la revendication 8, **caractérisée en ce que** le canal de conduite d'air passe devant le corps éclairant (39) de la lampe (18).

10. Imprimante selon la revendication 9, **caractérisée en ce que** la lampe (18) comporte au moins une douille de lampe (26, 27) pour la fixation dans la tête d'éclairage, et la douille de lampe (26, 27) s'introduit dans le canal de conduite d'air.

11. Imprimante selon l'une des revendications 8 à 10, **caractérisée en ce qu'**un canal d'air sortant (6, 7), avec une ouverture d'entrée et une ouverture de sortie pour l'évacuation de l'air chauffé, est relié à la tête d'éclairage.

12. Imprimante selon la revendication 11, **caractérisée en ce que** l'ouverture d'entrée du canal d'air sortant (6, 7) est prévue entre les parois latérales du boîtier de tête d'éclairage et les réflecteurs (11, 12, 13, 14).

13. Imprimante selon la revendication 3, **caractérisée en ce qu'**il est prévu un boîtier d'imprimante, avec une ouverture d'évacuation disposée dans le boîtier d'imprimante de façon à coïncider avec l'ouverture de sortie, pour l'évacuation de l'air chauffé.

14. Imprimante selon la revendication 13, **caractérisée en ce que** dans le boîtier d'imprimante, des moyens de guidage sont prévus pour les mouvements traversants de la tête d'éclairage, l'ouverture de sortie du canal d'air sortant (6, 7) étant disposée de façon à coïncider avec l'ouverture d'évacuation du boîtier d'imprimante, dans une position de la tête d'éclairage.
